# EUROPÄISCHE PATENTSCHRIFT

(11) **EP 2 345 764 B1**
(45) Veröffentlichungstag und Bekanntmachung des Hinweises auf die Patenterteilung: **05.08.2015**
(21) Anmeldenummer: 10000289.8
(22) Anmeldetag: 14.01.2010
(51) Int. Cl.: E02D 7/16, E21B 7/02, E21B 15/00

(54) **Teleskopmäkler**
Telescopic leader mast
Jumelles télescopiques

(43) Veröffentlichungstag der Anmeldung: 20.07.2011
(73) Patentinhaber: ABI Anlagentechnik-Baumaschinen-Industriebedarf Maschinenfabrik und Vertriebsgesellschaft mbH, 63843 Niedernberg (DE)
(72) Erfinder: Heichel, Christian, 63843 Niedernberg (DE); Kleibl, Albrecht, Dr.-Ing., 64850 Schaafsheim (DE)
(74) Vertreter: Patentanwälte Dörner & Kötter PartG mbB

(56) Entgegenhaltungen:
- EP-A1- 2 133 508
- EP-A2- 0 114 146
- EP-A2- 0 548 900
- DE-A1- 1 784 590
- DE-A1- 2 645 071
- DE-A1-102005 060 740
- DE-U1-202008 014 827
- FR-A1- 2 744 489
- JP-A- 9 217 349

## Beschreibung

Die Erfindung betrifft einen Teleskopmäkler für ein Baufahrzeug zur Aufnahme eines Vibrators, Rammbären, Erdbohrgetriebes oder dergleichen nach dem Oberbegriff des Patentanspruchs 1.

Auf dem Gebiet des Tiefbaus sind Vorrichtungen der gattungsgemäßen Art allgemein bekannt. Sie dienen dem Eintreiben oder auch dem Ziehen von Pfählen, Spundwänden, Pfahlgründungen oder dergleichen oder auch zum Einbringen von Erdbohrungen. Hierzu wird das Arbeitsgerät, beispielsweise ein Vibrator verschiebbar auf dem Mäkler angeordnet, mit dessen Hilfe beispielsweise eine Spundwand in vertikaler Lage in das Erdreich eingepresst und bis zur gewünschten Tiefe vorgetrieben wird. Die hierbei erreichbare maximale Tiefe wird bestimmt durch die Länge der Spundwand, was einerseits wiederum die Verwendung eines Mäklers hinreichender Länge erfordert.

Da andererseits zur Erleichterung des Transportes zwischen den einzelnen Baustellen die Länge des Mäklers möglichst gering sein sollte, ist der Einsatz von Teleskopmäklern seit langem bekannt, die in ihrer räumlichen Lage verstellbar an einem Baufahrzeug befestigt sind, wobei dieser Begriff im Sinne der Erfindung weit auszulegen ist, da er neben Straßenfahrzeugen, wie zum Beispiel Auto- oder Raupenbagger, auch Schienenfahrzeuge und zur Errichtung von Wasserbauten auch Schwimmkörper, wie beispielsweise Pontons umfassen soll. Grundsätzlich besteht der Teleskopmäkler im Stand der Technik aus einem Außen- und einem Innenmäkler, die konzentrisch oder versetzt zueinander angeordnet und mit Hilfe von Hydraulikzylindern oder anderen linearen Antrieben relativ gegeneinander verschiebbarsind Dieser Aufbau gestattet, den Teleskopmäkler für den Arbeitseinsatz auf maximale Höhe auszufahren und für den Transport zusammenzuschieben. Durch das Arbeitsgerät, beispielsweise einem Vibrator mit angebrachtem Rammprofil, werden auf den Außenmäkler Torsions- und Biegebelastungen ausgeübt, die von dort über Verbindungsteile in das Baufahrzeug eingeleitet werden.

Nachteilig an den vorbekannten Teleskopmäklern ist, dass diese in Folge offener Materialquerschnitte von Innen- oder Außenmäkler oder versetzter Anordnung von Innen- und Außenmäkler bei geforderter Biege- und Torsionssteifigkeit ein hohes Gewicht aufweisen. Hierdurch ist die Nutzhöhe der bekannten Mäkler begrenzt. Aus der FR 2 744 489 A1, der DE 10 2005 060740 A1, bzw. der DE 26 45 071 A und der DE 1784590 A, sind bekannte, bzw. gattungsbildende Teleskopmäkler bekannt, deren Innen- und Außenmäkler geschlossene Querschnitte aufweisen und bei denen ein Außenmäkler einen Innenmäkler umschließt.

Hier will die Erfindung Abhilfe schaffen. Der Erfindung liegt die Aufgabe zugrunde, einen Teleskopmäkler zu schaffen, dessen Biege- und Torsionssteifigkeit bei gleichem Gewicht und gleicher Baugröße erhöht ist. Gemäß der Erfindung wird diese Aufgabe durch die Merkmale des kennzeichnenden Teils des Patentanspruchs 1 gelöst.

Mit der Erfindung ist ein Teleskopmäkler geschaffen, dessen Biege- und Torsionssteifigkeit bei gleichem Gewicht und gleicher Baugröße gegenüber dem Stand der Technik erhöht ist.

Nach der Erfindung sind Innenmäkler und Außenmäkler mit einem Zwischenmäkler verbunden, in dem der Außenmäkler verschiebbar geführt ist. Dabei weist der Zwischenmäkler eine Aufnahme auf, über die der Zwischenmäkler fest mit dem Innenmäkler verbunden ist. Dadurch, dass der Außenmäkler gleichzeitig vom Innenmäkler und vom Zwischenmäkler geführt wird, verteilen sich die Momente, die durch das Arbeitsgerät auf den Außenmäkler einwirken, auf den Innen- und Zwischenmäkler. Hierdurch ist eine gleichmäßige Belastung von Außen- und Innenmäkler bewirkt.

In Weiterbildung der Erfindung ist wenigstens ein linearer Antrieb angeordnet, mittels dessen der Außenmäkler gegenüber dem Innenmäkler verschiebbar ist. Vorzugsweise kann als linearer Antrieb ein Antrieb mit Winde, Zahnstange, Triebstockverzahnung oder Gewinde angeordnet sein. Vorteilhaft ist ein Hydraulikzylinder an seinem dem Außenmäkler zugewandten Ende des Innenmäklers angeordnet. Dabei ist besonders bevorzugt zusätzlich ein Hydraulikzylinder an seinem der Aufnahme des Zwischenmäklers zugewandten Ende des Innenmäklers angeordnet. Durch die Anordnung von zwei hintereinander positionierten Hydraulikzylindern ist der Einsatz geringer dimensionierter Hydraulikzylinder ermöglicht. Dabei kann der dem Außenmäkler zugewandte-Hydraulikzylinder kleiner dimensioniert sein, als der am Innenmäkler angeordnete Hydraulikzylinder. Auch ist durch die Hintereinanderschaltung von zwei Hydraulikzylindern eine gleichmäßige Belastung der beiden Zylinder ermöglicht.
In weiterer Ausgestaltung der Erfindung ist der Zwischenmäkler mit einer Mäkleranschlussplatte verbunden, mittels derer der Teleskopmäkler an ein Baufahrzeug koppelbar ist. Hierdurch ist eine einfache Kopplung des Teleskopmäklers an ein Baufahrzeug ermöglicht.

Bevorzugt ist der Zwischenmäkler an der Mäkleranschlussplatte verschiebbar geführt. Hierdurch ist eine mehrfach teleskopierbare Mäkleranordnung erzielt. Dabei ist bevorzugt wenigstens ein Hydraulikzylinder angeordnet, mittels dem der Zwischenmäkler gegenüber der Anschlussplatte verschiebbar ist.

Andere Weiterbildungen und Ausgestaltungen der Erfindung sind in den Unteransprüchen angegeben. Ein Ausführungsbeispiel der Erfindung ist in den Zeichnungen dargestellt und wird nachfolgend im Einzelnen beschrieben. Es zeigen:
- Figur 1: die räumliche Darstellung eines Teleskopmäklers;
- Figur 2: die räumliche Darstellung des Teleskopmäklers aus Figur 1 aus einer um 90° versetzten Perspektive;
- Figur 3: die Darstellung des Teleskopmäklers aus Figur 1 in der Seitenansicht;
- Figur 4: die schematische Darstellung des Teleskopmäklers aus Figur 1 in Explosionsansicht und
- Figur 5: die Darstellung eines Teleskopmäklers im Schnitt.

Der als Ausführungsbeispiel gewählte Teleskopmäkler 1 besteht im Wesentlichen aus einem Außenmäkler 2, der auf einem Innenmäkler 3 geführt ist, wobei ein Zwischenmäkler 4 angeordnet ist, der mit dem Innenmäkler 3 verbunden ist und in dem der Außenmäkler 2 verschiebbar geführt ist. Der Zwischenmäkler 4 ist mit einer Mäkleranschlussplatte 5 verbunden, wobei der Zwischenmäkler 4 an der Mäkleranschlussplatte 5 verschiebbar geführt ist.

Der Außenmäkler 2 ist als Profil, vorzugsweise aus gekanteten Blechen gefügt, ausgebildet und weist einen im Wesentlichen rechteckigen Querschnitt auf. Entlang seiner vier Ecken sind an dem Außenmäkler zwei Stege 21 angeformt, durch welche zwei gegenüberliegend angeordnete Laufflächen 22 begrenzt sind. An seinem dem Innenmäkler 3 abgewandten Ende ist der im Übrigen als Hohlprofil ausgebildete Außenmäkler 2 mit einer Deckplatte 23 verschlossen. An seinem der Deckplatte 23 gegenüberliegenden Ende ist der Außenmäkler 2 innen mit einer - nicht dargestellten - Führung versehen, welche an dem Innenmäkler 3 anliegt.

Der Innenmäkler 3 ist hohlzylindrisch ausgebildet. An seinem dem Außenmäkler 2 zugewandten Ende ist an dem Innenmäkler 3 ein Absatz 31 angeformt, mit dem er an der Innenwandung des Außenmäklers 2 anliegt. Der Innenmäkler 3 ist somit lediglich über seinen Absatz 31 sowie - gegenüberliegend - über die - nicht dargestellte - innenliegende Führung des Außenmäklers 2 in dem Außenmäkler 2 geführt. Innerhalb des Innenmäklers sind zwei Hydraulikzylinder 32, 33 hintereinander angeordnet. Die Hydraulikzylinder 32, 33 weisen im Ausführungsbeispiel einen Hub von jeweils 4500 mm auf. An seinem dem Zwischenmäkler zugewandten Ende ist der Hubzylinder 33 mit einem Abstützzylinder 34 verbunden, der an der Aufnahme 41 des Zwischenmäklers 4, auf der der Innenmäkler 3 aufliegt und mit dem dieser verbunden ist, befestigt. Der obere Hubzylinder 32 ist an seinem der Aufnahme 41 des Zwischenmäklers 4 abgewandten Seite innen mit dem Außenmäkler 2 verbunden.

Der Zwischenmäkler 4 ist als Profil, vorzugsweise aus gekanteten Blechen gefügt, ausgebildet. Er weist einen im Wesentlichen trapezförmigen Querschnitt auf. An seiner dem Außenmäkler zugewandten Seite sind gegenüberliegend zwei Führungsschienen 42 angeformt, in denen die Stege 21 einer Lauffläche 22 des Außenmäklers geführt sind. Der Außenmäkler 2 ist somit sowohl durch den Innenmäkler als auch durch die Führungsschienen 42 des Zwischenmäklers in Längsrichtung geführt. An seiner den Aufnahmen 41 gegenüberliegenden Seite sind an den Zwischenmäkler 4 gegenüberliegend zwei überstehende Stege 43 angeformt, die eine Lauffläche 44 begrenzen.

In dem als Hohlprofil ausgeführten Zwischenmäkler 4 ist weiterhin ein Hydraulikzylinder 45 angeordnet, der an seinem der Aufnahme 41 zugewandten Ende mit dem Zwischenmäkler und mit seinem gegenüberliegenden Ende mit der Mäkleranschlussplatte 5 verbunden ist. Die Verbindung des Hydraulikzylinders 45 mit der Mäkleranschlussplatte 5 erfolgt durch eine an der Mäkleranschlussplatte angeformten Öse 54, welche durch einen in der Lauffläche 45 des Zwischenmäklers 4 eingebrachten Führungsschlitz 46 hindurchragt.

Die Mäkleranschlussplatte 5 ist im Wesentlichen als längliche rechteckförmige Platte ausgebildet, an der gegenüberliegend zwei Anschlussflansche 51, 52 angeordnet sind. An ihrer den Anschlussflanschen 51, 52 gegenüberliegenden Seite sind auf der Höhe der Anschlussflansche 51, 52 jeweils Abschnittsweise Führungsschienen 53 angeformt, in denen die Stege 43 der Lauffläche 44 des Zwischenmäklers 4 geführt sind. Über den Hydraulikzylinder 45 ist der Zwischenmäkler 4 entlang der Mäkleranschlussplatte 5 verschiebbar. Die Mäkleranschlussplatte 5 dient dem Anschluss des Teleskopmäklers an ein Baufahrzeug. Im Ausführungsbeispiel gemäß Figur 5 ist an der Mäkleranschlussplatte 5 ein Schwenkrohr 6 zur schwenkbaren Anordnung des Teleskopmäklers an einem Baufahrzeug befestigt. Zur Durchführung einer Schwenkbewegung ist das Schwenkrohr 6 bevorzugt mit einem - nicht dargestellten - Schwenkmotor versehen.

Das - nicht dargestellte - Arbeitsgerät wird über einen - nicht dargestellten - Adapterschlitten an dem Außenmäkler befestigt, wobei der Adapterschlitten entlang der Stege 21 des Außenmäklers 2 verfahrbar ist. Der Adapterschlitten wird dabei in bekannter Art und Weise über ein - nicht dargestelltes - Seilsystem entlang der Lauffläche 22 des Außenmäklers 2 verfahren.

## Patentansprüche

1. Teleskopmäkler für ein Baufahrzeug zur Aufnahme eines Vibrators, Rammbären, Erdbohrgetriebes o. dgl., umfassend einen Außenmäkler (2), der relativ zu einem Innenmäkler (3) längsverschiebbar angeordnet ist, wobei
- Außen- und Innenmäkler geschlossene Materialquerschnitte aufweisen,
- der Außenmäkler (2) den Innenmäkler (3) umschließt,
- an dem Ende des Außenmäklers (2), das auf dem Innenmäkler (3) geführt ist, eine Führung fest angeordnet ist, in der der Innenmäkler (3) verschiebbar ist,
- an dem Ende des Innenmäklers (3), das in dem Außenmäkler (2) geführt ist, eine Führung fest angeordnet ist, auf der der Außenmäkler (2) verschiebbar ist, wobei Innenmäkler (3) und Außenmäkler (2) mit einem Zwischenmäkler (4) verbunden sind und der Zwischemäkler (4) mit den Innenmäkler (3) über eine Aufnahme (41) des Zwischenmäklers (4) fest mit dem Innenmäkler (3) verbunden ist, **dadurch gekennzeichnet, dass** der Außenmäkler (2) an dem Zwischenmäkler (4) seitlich verschiebbar geführt ist wodurch der Außenmäkler gleichzeitig von Innen- und Zwischenmäkler geführt ist.

2. Teleskopmäkler nach Anspruch 1, **dadurch gekennzeichnet, dass** Innen- (3) und / oder Außenmäkler (2) in Längsrichtung unterschiedliche Materialquerschnitte und / oder -stärken aufweist.

3. Teleskopmäkler nach einem der vorgenannten Ansprüche, **dadurch gekennzeichnet, dass** wenigstens ein linearer Antrieb (32, 33) angeordnet ist, mittels dessen der Außenmäkler (2) gegenüber dem Innenmäkler (3) verschiebbar ist.

4. Teleskopmäkler nach Anspruch 3, **dadurch gekennzeichnet, dass** wenigstens ein Hydraulikzylinder (32, 33) angeordnet ist, mittels dessen der Außenmäkler (2) gegenüber dem Innenmäkler (3) verschiebbar ist.

5. Teleskopmäkler nach Anspruch 3 oder 4, **dadurch gekennzeichnet, dass** mehrere Hydraulikzylinder (32, 33) angeordnet sind, die voneinander abweichende Querschnitte aufweisen.

6. Teleskopmäkler nach einem der vorgenannten Ansprüche, **dadurch gekennzeichnet, dass** der Zwischenmäkler (4) mit einer Mäkleranschlussplatte (5) verbunden ist, mittels derer der Teleskopmäkler (1) an ein Baufahrzeug koppelbar ist.

7. Teleskopmäkler nach Anspruch 6, **dadurch gekennzeichnet, dass** der Zwischenmäkler (4) an der Mäkleranschlussplatte (5) verschiebbar geführt ist.

8. Teleskopmäkler nach Anspruch 7, **dadurch gekennzeichnet, dass** wenigstens ein linearer Antrieb (45) angeordnet ist, mittels dem der Zwischenmäkler (4) gegenüber der Anschlussplatte (5) verschiebbar ist.

9. Baufahrzeug mit einem Teleskopmäkler nach einem der Ansprüche 1 bis 8.

## Claims

1. Telescopic leader mast for a construction vehicle for holding a vibrator, pile driver, earth auger drive or similar comprising an outer leader (2), which is arranged in a manner that it is longitudinally movable relative to an inner leader (3), wherein
- the outer and inner leader have closed material cross sections,
- the outer leader (2) encloses the inner leader (3),
- at the end of the outer leader (2), which is guided on the inner leader (3), a guide is fixedly arranged, in which the inner leader (3) is movable,
- at the end of the inner leader (3), which is guided in the outer leader (2), a guide is fixedly arranged, on which the outer leader (2) is movable, wherein
the inner leader (3) and the outer leader (2) are connected to an intermediate leader (4) and the intermediate leader (4) is firmly connected to the inner leader (3) via a receptacle (41) of the intermediate leader (4), **characterised in that** the outer leader (2) is guided in a manner that it is laterally movable at the intermediate leader (4), whereby the outer leader is simultaneously guided by the inner leader and the intermediate leader.

2. Telescopic leader mast according to claim 1, **characterised in that** the inner leader (3) and/or outer leader (2) have different material cross sections and/or strengths in a longitudinal direction.

3. Telescopic leader mast according to one of the previous claims, **characterised in that** at least one linear drive (32, 33) is arranged, by means of which the outer leader (2) is movable vis-à-vis the inner leader (3).

4. Telescopic leader mast according to claim 3, **characterised in that** at least one hydraulic cylinder (32, 33) is arranged, by means of which the outer leader (2) is movable vis-à-vis the inner leader (3).

5. Telescopic leader mast according to claim 3 or 4, **characterised in that** several hydraulic cylinders (32, 33) are arranged, which have differing cross sections.

6. Telescopic leader mast according to one of the previous claims, **characterised in that** the intermediate leader (4) is connected to a leader connecting plate (5), by means of which the telescopic leader mast (1) is connectable to a construction vehicle.

7. Telescopic leader mast according to claim 6, **characterised in that** the intermediate leader (4) is movably guided at the leader connecting plate (5).

8. Telescopic leader mast according to claim 7, **characterised in that** at least one linear drive (45) is arranged, by means of which intermediate leader (4) is movable vis-à-vis the leader connecting plate (5).

9. Construction vehicle having a telescopic leader mast according to one of claims 1 to 8.

## Revendications

1. Jumelle télescopique pour véhicule de chantier, destinée à recevoir un vibrateur, mouton, une transmission de tarière ou similaire, comprenant une jumelle externe (2) agencée déplaçable longitudinalement par rapport à une jumelle interne (3), sachant que
- la jumelle externe et la jumelle interne présentent des sections de matière fermées,
- la jumelle externe (2) entoure la jumelle interne (3),
- à l'extrémité de la jumelle externe (2) guidée sur la jumelle interne (3), un guidage est agencé fixe dans lequel il est possible de déplacer la jumelle interne (3),
- à l'extrémité de la jumelle interne (3) qui est guidée dans la jumelle externe (2), un guidage est agencé fixe sur lequel il est possible de déplacer la jumelle externe (2), sachant que
la jumelle interne (3) et la jumelle externe (2) sont reliées avec une jumelle intermédiaire (4), et que la jumelle intermédiaire (4) est reliée ferme avec la jumelle interne (3) via un réceptacle (41) de la jumelle intermédiaire (4), **caractérisé en ce que** la jumelle externe (2) est guidée de manière à se déplacer latéralement contre la jumelle intermédiaire (4), faisant que la jumelle externe est guidée simultanément par la jumelle interne et la jumelle intermédiaire.

2. Jumelle télescopique selon la revendication 1, **caractérisée en ce que** la jumelle interne (3) et/ou la jumelle externe (2) présentent des sections et/ou épaisseurs de matériau différentes dans le sens longitudinal.

3. Jumelle télescopique selon l'une des revendications précédentes, **caractérisée en ce qu'**est agencé au moins un entraînement linéaire (32, 33) au moyen duquel la jumelle externe (2) est déplaçable par rapport à la jumelle interne (3).

4. Jumelle télescopique selon la revendication 3, **caractérisée en ce qu'**est agencé au moins un vérin hydraulique (32, 33) au moyen duquel la jumelle externe (2) peut être déplacée par rapport à la jumelle interne (3).

5. Jumelle télescopique selon la revendication 3 ou 4, **caractérisée en ce que** sont agencés plusieurs vérins hydrauliques (32, 33) présentant des sections différentes les uns des autres.

6. Jumelle télescopique selon l'une des revendications précédentes, **caractérisée en ce que** la jumelle intermédiaire (4) est reliée avec une plaque (5) de raccordement de jumelles au moyen de laquelle il est possible de coupler la jumelle télescopique (1) contre un véhicule de chantier.

7. Jumelle télescopique selon la revendication 6, **caractérisée en ce que** la jumelle intermédiaire (4) est guidée de manière à se déplacer contre la plaque (5) de raccordement des jumelles.

8. Jumelle télescopique selon la revendication 7, **caractérisée en ce qu'**est agencé au moins un entraînement linéaire (45) au moyen duquel la jumelle intermédiaire (4) est déplaçable par rapport à la plaque de raccordement (5).

9. Véhicule de chantier équipé d'une jumelle télescopique selon l'une des revendications 1 à 8.
